# FASCICULE DE BREVET EUROPEEN

(11) **EP 2 312 967 B1**
(45) Date de publication et mention de la délivrance du brevet: **17.04.2013**
(21) Numéro de dépôt: 09736254.5
(22) Date de dépôt: 21.07.2009
(51) Int. Cl.: A45D 2/00, A45D 20/48

(54) **DISPOSITIF DE LISSAGE DES CHEVEUX INTEGRANT DES MOYENS DE CHAUFFAGE**
HAARGLÄTTUNGSVORRICHTUNG MIT EINEM EINGEBAUTEN HEIZMITTEL
HAIR STRAIGHTENING DEVICE HAVING A BUILT-IN HEATING MEANS

(30) Priorité: 21.07.2008 FR 0854929
(43) Date de publication de la demande: 27.04.2011
(73) Titulaire: SEB S.A., 69130 Ecully (FR)
(72) Inventeur: LINGLIN, Benoît, F-74350 Cruseilles (FR); LEGRAIN, Marc, F-01390 Civrieux En Dombes (FR)
(74) Mandataire: Blanchard, Eugène Gilles
(86) Numéro de dépôt international: PCT/FR2009/051452
(87) Numéro de publication internationale: WO 2010/010286

(56) Documents cités:
- EP-B- 1 124 466
- WO-A-03/026457
- FR-A- 2 888 095
- US-A- 5 553 632
- US-A1- 2008 041 409

## Description

La présente invention est relative à un appareil de traitement des cheveux qui est destiné à la mise en forme spécifique, notamment le lissage, des cheveux d'une personne.

On connaît traditionnellement deux types d'appareils de traitement des cheveux permettant le lissage. Ces appareils sont soit des pinces à lisser, soit des sèche-cheveux équipés d'accessoires de lissage montés au niveau de l'extrémité soufflante de l'appareil.

Les dispositifs du type pinces à lisser comportent généralement deux mâchoires articulées chauffantes qui prennent en sandwich une mèche de cheveux et la mettent en forme en lui appliquant la chaleur. Les plaques chauffantes de ces dispositifs, même en étant revêtues de matériau céramique, sont susceptibles, à terme, d'abîmer les cheveux de par leur température élevée de fonctionnement.

Une solution alternative aux pinces à lisser à été proposée dans le document WO 03/026457 A1. Ce document propose un dispositif de lissage de cheveux présentant la forme générale d'une brosse dont la tête comprend trois peignes adjacents dont l'un au moins et mobile par rapport aux deux autres et un moyen de chauffage de ces peignes placé sous ceux-ci. En déplaçant le peigne mobile, il est possible de coincer des mèches de cheveux entre les dents respectives des trois peignes, chauffées par le moyen de chauffage. Ce dispositif exige cependant d'exercer une action de traction forte sur les mèches de cheveux car le traitement s'effectue sur les arêtes des dents des peignes, se qui provoque un risque de cassure et nécessite un traitement des arêtes des dents des peignes. De plus, les faibles écartements et profondeurs des dents limitent grandement l'épaisseur des mèches traitées et donc la quantité de cheveux traités.

Le document US 5 553 632 décrit un accessoire de lissage des cheveux monté à l'extrémité soufflante d'un sèche-cheveux. L'accessoire comprend un jeu de deux peignes superposés dont l'un est fixe et l'autre est monté coulissant latéralement par rapport au premier. La base du peigne fixe est située au- dessus de l'extrémité de sortie d'air chaud du sèche- cheveux. Le peigne mobile est mis en mouvement par un mécanisme actionné à distance par l'utilisateur.

En fonctionnement, on introduit les peignes en position ouverte dans la chevelure et ensuite on actionne le mécanisme de fermeture des peignes qui retiennent ainsi les mèches de cheveux entre les dents des peignes. Les mèches ainsi saisies sont tirées vers le haut et séchées en position par le flux d'air soufflé par le sèche-cheveux.

Un tel dispositif assure, certes, le lissage des cheveux à une température moindre, mais au risque d'exercer une traction importante sur les cheveux. Par ailleurs, lorsque des mèches de différentes épaisseurs pénètrent entre des dents voisines, les efforts exercés par les dents sur les mèches ne sont pas uniformes et, de ce fait, uniquement la mèche la plus épaisse est saisie et lissée, les mèches voisines plus fines pouvant, elles, s'échapper à l'extérieur des peignes. Ceci a pour conséquences un lissage non uniforme, laborieux, qui demande un temps de traitement important.

Une autre solution a été proposée dans le document EP 1 124 466 au nom de la demanderesse où le dispositif de lissage est également un accessoire destiné à être fixé à l'extrémité soufflante d'un sèche-cheveux, mais où les mèches sont introduites entre les surfaces lissantes de deux lames voisines qui sont poussées l'une vers l'autre par des moyens élastiques. Selon ce document, plusieurs lames élastiques sont agencées côte à côte, leurs extrémités d'attaque présentant des chanfreins d'introduction des cheveux à l'intérieur des lames. En fonctionnement, on introduit la partie frontale de l'accessoire dans la chevelure, ce qui a pour effet de séparer les cheveux en mèches fines qui s'introduisent alors automatiquement entre les lames voisines de l'accessoire.

La chaleur du flux d'air soufflé par l'appareil met alors en forme les mèches de cheveux prises entre les lames. En faisant simplement glisser l'accessoire le long des mèches, ces dernières peuvent ensuite être lissées sur toute leur longueur. Cependant, il est très difficile, pour ne pas dire impossible, de contrôler de manière fiable et constante la température des lames de lissage ; en effet cette température dépend du réglage de température et de la vitesse de l'air chaud soufflé par le ventilateur du sèche-cheveux.

Un dispositif de lissage d'un genre similaire a également été décrit par la demanderesse dans la demande de brevet FR 2 888 095, qui propose une tête de lissage pour sèche-cheveux comportant un peigne à lames de lissage thermiquement conductrice. Les lames du dispositif de lissage sont chauffées essentiellement par le flux d'air chaud soufflé par le sèche-cheveux, comme décrit dans EP 1 124 466. Dans une variante de réalisation, il est également envisagé que les lames thermiquement conductrices soient chauffées par un élément chauffant indépendant alimenté électriquement.

On connaît enfin des dispositifs de type « mixte », comportant à la fois des moyens de soufflage et de lissage par plaques chauffantes, comme par exemple décrit dans le document US 2008/041409 A1. Cependant un tel dispositif s'avère particulièrement encombrant et mal pratique d'utilisation.

Le but de la présente invention est de remédier aux inconvénients des dispositifs précités en proposant un dispositif de traitement des cheveux qui puisse assurer un lissage efficace et uniforme pour toutes les longueurs et les types de cheveux à traiter, tout en respectant leur nature.

Un autre but de l'invention est un dispositif de traitement des cheveux qui soit d'une utilisation aisée et pratique pour la personne l'utilisant, tout en permettant un traitement rapide et efficace de la chevelure.

Un autre but de l'invention est un dispositif de traitement des cheveux qui soit fiable en fonctionnement, tout en pouvant être fabriqué en grande série pour un coût moindre.

Ces buts sont atteints conformément à la présente invention par un dispositif de mise en forme des cheveux destiné à permettre une action de lissage des cheveux, comportant une rangée de paires de lames de lissage agencées en vis-à-vis recevant une rangée de paires de lames de lissage agencées en vis-à-vis. Dans cet appareil, au moins l'une des lames de chaque paire est montée mobile par rapport à une lame adjacente fixe de manière à permettre le pincement d'une mèche de cheveux entre deux surfaces de traitement des lames en vis-à-vis d'une même paire. Ce dispositif comporte également des moyens de chauffage des lames de lissages comportant au moins un élément chauffant. Le dispositif de l'invention se caractérise par le fait que ledit élément chauffant est disposé au contact thermique d'au moins un élément de matériau thermiquement conducteur solidaire d'une partie au moins des paires de lames de lissage.

On entend ici par "solidaire", que l'élément thermiquement conducteur et un partie au moins des lames de lissage sont liés physiquement les uns aux autres, soit par des moyens de fixation permettant une transmission de chaleur de l'élément thermiquement conducteur aux lames, soit par réalisation en une seule et unique pièce, par exemple moulée.

Le dispositif de mise en forme des cheveux selon la présente invention a l'avantage de procurer une surface de contact importante entre les lames de lissage chauffées par l'élément chauffant tout en présentant un faible encombrement. Les lames de lissage ne produisent pas par ailleurs d'effets néfastes de coincement ou pliure des mèches de cheveux ce qui limite leur endommagement lors du lissage. De plus, chaque paire de lames de lissage de l'appareil comportant une lame mobile indépendante des lames mobiles des autres paires de lames, des mèches de cheveux de différentes épaisseurs peuvent être lissées simultanément entre les différentes paires de lames de l'appareil avec une même efficacité.

Enfin, le dispositif selon l'invention, qui peut être intégré par exemple à une brosse lissante simple ou encore à une brosse lissante soufflante n'est pas dépendant, comme les accessoires de lissage sur sèche-cheveux, du chauffage des lames par l'air chaud soufflé par le sèche-cheveux dans la mesure où les lames de lissage elle-même sont directement chauffées par un élément chauffant au contact direct d'un élément thermiquement conducteur solidaire d'une lame sur deux, cet élément thermiquement conducteur permettant une homogénéisation du chauffage des lames pour un meilleur rendement du dispositif et une amélioration de l'effet de lissage.

Lorsque le dispositif de l'invention est associé à des moyens de soufflage et de chauffage d'air pour former une brosse lissante soufflante, il est possible d'utiliser indépendamment la fonction de lissage par les paires de lames de lissage et la fonction de soufflage d'air pour réaliser le séchage des cheveux. Ceci procure un grand confort d'utilisation, ainsi qu'une meilleure efficacité de lissage des cheveux dans la mesure les moyens de chauffage de l'air et de chauffage des lames sont indépendants, ce qui permet un meilleur contrôle de température des lames de lissage de l'appareil.

Dans une première variante du dispositif de l'invention, l'élément chauffant des moyens de chauffage des lames est une résistance électrique, notamment une résistance CTP. Une telle résistance présente notamment l'avantage de présenter un faible encombrement pour un bon rendement thermique de chauffe ; de plus elle présente des propriétés d'autorégulation thermique ce qui permet de supprimer ou à tout le moins limiter les systèmes de régulation annexes de puissance électrique d'alimentation de la résistance pour en contrôler la température.

Dans une seconde variante de réalisation, l'élément chauffant peut également être une résistance céramique ou encore être constitué d'un film souple résistant électriquement.

Selon l'invention, l'élément chauffant présente avantageusement au moins une première surface de contact plaquée contre une surface de forme complémentaire de l'élément de matériau thermiquement conducteur, la première surface de contact étant préférentiellement la plus grande surface de l'élément chauffant. Ainsi l'élément chauffant n'est pas directement au contact des lames de lissage mais au contact d'un élément thermiquement conducteur, lui-même au contact des lames. On obtient ainsi une chauffe plus homogène des lames de lissage.

Avantageusement, l'élément chauffant des lames comporte au moins deux surfaces de contact formant deux faces opposées venant au contact thermique de l'élément de matériau thermiquement conducteur, lesdites faces opposées formant les deux surfaces les plus grandes de l'élément chauffant.

De façon préférée, l'élément thermiquement conducteur du dispositif de l'invention est avantageusement constitué d'une pièce métallique extrudée ou moulée et/ou usinée, notamment d'une pièce d'aluminium.

Dans un mode de réalisation préféré du dispositif de l'invention, l'élément chauffant des lames est inséré dans l'élément de matériau thermiquement conducteur dans une réservation ou logement prévu à cet effet et s'étend par ailleurs longitudinalement dans cet élément et par rapport à la tête de lissage.

De préférence encore, l'élément recevant l'élément chauffant comporte deux bras venant dans le prolongement de chaque lame fixe et entre lesquels est interposé l'élément chauffant.

Toujours selon l'invention, au moins une lame de chaque paire de lames de lissage est solidaire de l'élément thermiquement conducteur à l'intérieur duquel est inséré l'élément chauffant. En pratique, dans la forme de réalisation préférée la plus simple de l'appareil de l'invention, chaque paire de lames de lissage comporte une lame fixe solidaire de l'élément recevant l'élément chauffant et une lame mobile en vis-à-vis de la lame fixe sous l'action d'un dispositif de commande.

De façon préférée, la lame fixe au moins de chaque paire de lames de lissage est réalisée en un matériau thermiquement conducteur. Les lames fixes peuvent notamment le cas échéant être fabriquées de matière avec l'élément de matériau thermiquement conducteur en une seule et même pièce, par exemple par moulage de l'ensemble ou encore usinage d'un bloc de matériau conducteur tel de l'aluminium, bien que cette dernière solution soit coûteuse.

Dans une forme préférée de réalisation du dispositif de l'invention, chaque paire de lames de lissage comporte une lame fixe solidaire de l'élément thermiquement conducteur recevant l'élément chauffant et une lame mobile en vis-à-vis de la lame fixe sous l'action d'un dispositif de commande.

En d'autres termes, dans une coupe transversale du dispositif, l'élément chauffant est agencé de manière verticale sur sa tranche selon l'axe vertical des lames. Ceci présente l'avantage de procurer un dispositif de traitement des cheveux très compact et très réactif au niveau du chauffage des lames.

Toujours selon l'invention, le dispositif de mise en forme de cheveux de l'invention comporte un dispositif de commande des lames mobiles comportant au moins un baladeur sur lequel sont montées coulissantes les lames mobiles, séparées chacune par un ressort de compression et une entretoise solidaire du baladeur sur laquelle chaque lame mobile repose en butée, le baladeur coopérant en une première extrémité avec une gâchette d'actionnement et étant encastrée à une seconde extrémité dans une paroi du carter ou sur l'élément recevant l'élément chauffant.

Un tel dispositif de commande s'avère extrêmement simple de constitution et d'utilisation, notamment par action d'un seul doigt sur la gâchette afin d'écarter les lames mobiles des lames fixes de manière à permettre le passage de mèches de cheveux entre les lames puis le pincement de ces mèches entre les lames après relâchement de la gâchette.

De préférence, le dispositif de commande comprend une paire de baladeurs, chaque baladeur étant agencé respectivement dans la série de bras prolongeant chaque lame fixe d'un même coté.

Toujours selon l'invention, les moyens de chauffage des lames de lissage comportent des moyens d'alimentation électrique de l'élément chauffant et un moyen d'actionnement de ces moyens d'alimentation tel que, par exemple, un interrupteur.

De façon complémentaire et toujours selon l'invention, les moyens de chauffage des lames de lissage de l'appareil peuvent également comporter des moyens de réglage de la température de l'élément chauffant.

Cette disposition permet de régler la température des lames pour l'adapter aux différents types de cheveux et, également d'assurer une meilleure stabilité de la température des lames en cours de lissage.

Un second objet de l'invention concerne également un appareil de traitement des cheveux intégrant un dispositif de mise en forme des cheveux tel que présenté précédemment.

De façon avantageuse, un tel appareil de traitement des cheveux peut notamment comporter par un carter formant une tête de lissage et solidaire d'un boîtier formant un manche, le dispositif de mise en forme de cheveux selon l'invention étant agencé à l'intérieur dudit carter et dudit manche. Dans cette forme de réalisation, l'appareil de l'invention forme ainsi une brosse lissante.

L'appareil de l'invention peut également de façon avantageuse et préférée comporter un peigne de protection des lames de lissage dont les dents sont de forme complémentaire de celle des lames et qui est solidaire du carter de la tête de lissage. Un tel peigne permet de couvrir les extrémités des lames de lissage de manière à éviter leur contact avec le cuir chevelu de l'utilisateur ; il permet également en outre d'éviter tout blocage ou détérioration des lames mobiles lorsque l'appareil est utilisé en protégeant l'accès manuel à ces lames.

Dans un tel appareil de traitement des cheveux, la gâchette du dispositif de commande du dispositif de mise en forme de cheveux est avantageusement montée pivotante à une première extrémité sur le élément recevant l'élément chauffant à l'intérieur du carter de la tête de lissage et coopère avec un ressort de rappel également logé dans la tête de lissage, la gâchette faisant saillie en une seconde extrémité au travers d'une ouverture prévue dans le manche de l'appareil.

Dans un autre mode de réalisation avantageux de l'appareil de l'invention, celui-ci comporte un ventilateur pour aspirer et souffler de l'air par la tête de lissage et des éléments chauffants pour chauffer l'air aspiré et soufflé par le ventilateur et ainsi procurer à l'appareil une fonction sèche-cheveux.

De plus, dans ce mode de réalisation, l'appareil comporte également de préférence des moyens de commande de l'élément chauffant des lames de lissage et/ou du ventilateur et des éléments chauffants d'air pour la fonction sèche-cheveux de l'appareil.

L'invention sera mieux comprise à l'étude des modes de réalisation pris à titre nullement limitatif et illustrés dans les figures annexées dans lesquelles :
- la figure 1A est une vue en perspective du dessus d'un appareil de traitement des cheveux conforme à la présente invention dans un mode préféré de réalisation ;
- la figure 1B est une vue en perspective du dessous de appareil de traitement des cheveux de la figure 1A ;
- la figure 2 est une vue en perspective éclatée de l'appareil de traitement de cheveux des figures 1A et 1B ;
- la figure 3 est une vue en coupe verticale longitudinale de l'appareil de la figure 1A.

L'appareil de traitement des cheveux 1 représenté aux figures annexées est du type brosse lissante comportant essentiellement une tête de lissage 2 solidaire d'un manche 3 de manipulation.

La tête de lissage 2 est composée d'un carter 4 formé par exemple par assemblage de deux demi-coques symétriques 41, 42 de matière plastique tel que du polypropylène.

Ce carter 4 délimite un logement interne 43 au sein duquel sont agencés des éléments de traitement des cheveux comportant principalement une rangée 5 de lames de lissage 6,7 comportant une série de lames fixes 6 et une série de lames mobiles 7 agencées côte à côte par paires parallèlement les unes aux autres et des moyens de commandes 8 de déplacement en translation des lames mobiles 7 par rapport aux lames fixes 6. Les moyens de commande 8 permettent un écartement momentané des lames mobiles 7 par rapport aux lames fixes 6 de manière à faire passer une mèche de cheveux entre les lames fixe et mobile de chaque paire de lames de lissage.

Outre la rangée 5 de lames de lissage 6, 7 et les moyens de commande 8, la tête de lissage 2 de l'appareil 1 reçoit également dans le logement 43, et de façon caractéristique de l'invention, des moyens de chauffage des lames 6, 7, comportant un élément chauffant 9 adapté pour chauffer au moins une partie des lames 6, 7 de lissage de l'appareil. Bien entendu, en complément de l'élément chauffant 9 lui-même, les moyens de chauffage des lames comportent également des moyens d'alimentation dudit élément chauffant 9 tel que par exemple des batteries et/ou des moyens de connexion au secteur électrique non représentés sur les figures.

Comme cela ressort plus particulièrement des figures 2 et 3, les modalités structurelles préférées de l'appareil 1 de l'invention représenté sont les suivantes.

La rangée 5 de lames de lissage 6, 7 est formée de plusieurs paires de lames côte à côte, chaque paire comportant une lame fixe 6 et une lame fixe 7. Les lames fixes 6 sont formées solidaires de la surface supérieure d'un élément 10 réalisé dans un matériau thermoconducteur tel que l'aluminium, qui présente un bon compromis conductibilité thermique/coût. Elles ont sensiblement une forme ogivale ou de pointe de flèche et sont solidaires par leur base de l'élément 10, de forme sensiblement parallélépipédique.

L'élément 10 forme un bloc de matériau thermiquement conducteur sur la surface supérieure duquel sont formées les lames fixes 6 des lames de lissages. Dans une variante non représentée, les lames fixes 6 peuvent être réalisées indépendamment de l'élément 10 de matériau thermiquement conducteur et être rendues solidaires de cet élément par tout moyen de fixation approprié permettant une transmission de chaleur du bloc thermiquement conducteur aux lames fixes 6.

Entre chaque lame fixe 6 est délimité un espace destiné à recevoir une lame mobile 7. De façon avantageuse, les lames mobiles 7 sont indépendantes les unes des autres et sont enchâssées tels des cavaliers sur une épine médiane longitudinale 101 de l'élément 10. Afin de permettre cet enchâssement sur l'élément 10 entre les lames fixes 6 les lames mobiles 7 présentent une extrémité supérieure 71 de forme et superficie similaire à celle des lames 6 et une partie inférieure 72 comportant une ouverture 721 en forme U inversé délimitée par deux jambes 722. L'ouverture 721 et les jambes 722 permettent ainsi le chevauchement de l'épine médiane de l'élément 10 par les lames mobiles 7 et le calage latéral desdites lames mobiles 7 par rapport aux lames fixes 6.

Afin de procurer un chauffage homogène et uniforme des lames fixes 6, l'élément chauffant 9 des moyens de chauffage de l'appareil 1 de l'invention est avantageusement logé dans une rainure centrale 102 de l'élément 10 formée exactement au sein de l'épine médiane sur laquelle les lames mobiles 7 sont enchâssées. En d'autres termes, la partie inférieure de l'élément 10 présente deux séries d'ailettes latérales le long de la rainure centrale 102. De façon préférée, l'élément chauffant 9 est choisi comme étant une résistance de type CTP, reliée via des fils 93 de connexion aux moyens d'alimentation de l'appareil. Ces moyens d'alimentation, non représentés, sont par ailleurs commandés par l'intermédiaire d'un interrupteur coulissant 11 accessible sur le manche 3 de l'appareil. Par l'intermédiaire de cet interrupteur 11 il est possible de commander l'allumage ou l'arrêt des moyens d'alimentation et ainsi la mise en chauffe ou non de l'élément chauffant 9. Bien entendu, il est possible de prévoir plusieurs positions de l'interrupteur 11, commandant différents niveaux de puissance d'alimentation de l'élément chauffant 9 et donc différentes températures de chauffe de cet élément.

Dans une variante de réalisation non représentée, l'élément chauffant peut également être simplement plaqué par une de ses faces, de préférence sur sa plus grande face, contre l'élément de matériau thermiquement conducteur. La solidarisation de l'élément chauffant peut dans ce cas se faire par exemple par collage, ou de préférence par maintien élastique contre l'élément thermiquement conducteur, par exemple à l'aide de clips élastiques.

L'utilisation d'une résistance CTP présente l'avantage de s'autoréguler thermiquement à une température déterminée par construction, par exemple à 250°C. Il n'est alors pas nécessaire de prévoir de composants électroniques de régulation pour l'appareil de l'invention.

En variante, il est également envisageable d'utiliser un élément chauffant 9 en céramique, un fil résistant bobiné sur un élément de mica ou encore un élément chauffant blindé.

Le montage de l'élément chauffant 9 sur la tranche dans la rainure centrale de l'élément 10 dont sont solidaires les lames fixes 6 présente l'avantage de procurer un ensemble de traitement des cheveux très compact, ainsi qu'une efficacité de chauffage de l'élément 10 et donc des lames fixes 6 accrue, avec des pertes thermiques limitées et une bonne homogénéité de chauffage de chacune des lames fixes 6.

En effet, l'élément chauffant 9 inséré dans la rainure 102 de l'élément 10 chauffe sur ces deux faces planes 91, 92. Ainsi l'énergie thermique dégagée par l'élément chauffant 9 est dissipé quasi-essentiellement par lesdites faces 91, 92 aux parois internes de la rainure 102 de l'élément 10 qui lui-même chauffe alors de même que les lames fixes 6 qui forment en quelque sorte des ailettes sur la surface supérieure de l'élément 10. Le temps de chauffe des lames fixes 6 s'en trouve de la sorte considérablement accéléré.

Par ailleurs, même si elles ne sont pas solidaires de l'élément 10, les lames mobiles 7 sont également chauffées indirectement par leur contact au niveau de leurs jambes 722 avec l'élément 10 mais aussi et surtout leur contact plan sur plan avec les lames fixes 6 en l'absence de cheveux entre les deux lames 6, 7 de chaque paire de lames de lissage.

Afin de permettre le passage de mèches de cheveux que l'on souhaite lisser entre chaque paire de lames 6, 7 de l'appareil 1, les lames mobiles 7 coopèrent avec un dispositif de commande 8 comportant deux baladeurs 12 formés par des tiges de guidage sur lesquels les lames 7 sont montées à coulissement. Chaque baladeur est agencé dans une face latérale de l'élément 10 et plus précisément dans une série d'échancrures formant un logement longitudinal au dessus et de part et d'autre de la rainure 102 de l'élément 10, donc au dessus de chaque série d'ailettes. Lesdites lames 7 sont enfilées sur les baladeurs 12 par des orifices 73 prévus à cet effet dans sensiblement au milieu desdites lames 7. Elles sont chacune séparées par un ressort de compression 13 et une entretoise 14 solidaire du baladeur 12 et sur laquelle elles reposent en butée.

Chacun des baladeurs 12 coopère en une première extrémité 121 avec une gâchette 15 qui forme un levier d'actionnement des lames mobiles 7 par rapport aux lames fixes 6 dans la tête de lissage 2. Cette gâchette 15 s'étend par une première extrémité 151 à l'intérieur de la tête de lissage 2 de l'appareil 1 et par une seconde extrémité 152 à l'intérieur du manche 3.

La seconde extrémité 152 de la gâchette 15 s'étend en saillie au travers d'une fenêtre formée dans le manche 3 et la première extrémité 151 est montée pivotante par deux ergots 153 insérés dans deux orifices 106 percés sur l'élément 10 en une première extrémité 103 de celui-ci comme cela est représenté sur la figure 3 et visible également sur la figure 2.

Les deux extrémités 151, 152 de la gâchette sont séparées par un bras de levier 155 faisant la jonction entre la tête de lissage 2 et le manche 3 de l'appareil 1. Sur ce bras de levier 155, la gâchette 15 comporte un logement 156 recevant une première extrémité 161 d'un ressort de rappel 16 en contre-appui par sa seconde extrémité 162 dans un creuset 17 solidaire de la paroi interne du carter 4.

Les deux baladeurs 12 quant à eux sont encastrés en leur première extrémité 121 dans des tenons circulaires 154 formés dans l'extrémité 151 de la gâchette 15 et, en leur seconde extrémité 122 dans des orifices 104 prévus au niveau de la seconde extrémité 105 de l'élément 10, opposée à l'extrémité 103.

Ainsi, lorsqu'un utilisateur réalise d'un appui digital sur l'extrémité 152 de la gâchette 15, celle-ci pivote en son extrémité 151 sur l'élément 10 et s'enfonce dans le manche 3, comprimant ainsi le ressort de rappel 16. Ce pivotement de la gâchette 15, comme cela ressort de la figure 3, provoque un mouvement de recul des tenons 154 dans lesquels les extrémités 121 des baladeurs 12 sont logés, et donc sous la force de rappel imprimée par les ressorts 13 comprimés entre les entretoises 14 sur les baladeurs 12, un recul des baladeurs situés de part et d'autre au dessus de l'élément chauffant 9 et donc des lames mobiles 7, provoquant un écartement desdites lames 7 des lames fixes 6 permettant le passage d'une mèche de cheveux entre ces lames. En relâchant ensuite la pression digitale sur l'extrémité 152 de la gâchette 15, le bras de levier de cette dernière et son extrémité 152 sont repoussés sous la force de rappel du ressort 16, qui est supérieure à la force de rappel totale des ressorts 13 sur les baladeurs 12. Les tenons circulaires 155 basculent alors à nouveau vers l'avant de la tête de lissage 2, repoussant les extrémités 121 des baladeurs 12 et ainsi comprimant à nouveau les ressorts de compression 13 qui appuient sur les entretoises 14 et plaquent les lames mobiles 7 contre les lames mobiles 6, pinçant de la sorte les mèches de cheveux entre lesdites lames 6, 7 pour permettre le lissage.

L'appareil de l'invention comporte enfin un peigne 18 de protection des lames 6, 7 de lissage des cheveux. Ce peigne 18 comporte des dents 181 en forme d'arceaux laissant entre eux un espace permettant le passage de mèches de cheveux, cet espace étant au moins égal à l'écartement des lames 6,7 lors d'un appui sur l'extrémité 152 de la gâchette 15 comme décrit précédemment. De plus, les dents 181 du peigne 18 couvrent les lames fixes 6 de la rangée 5 de lames de lissage. Ce peigne 18 est avantageusement emboité sur le carter 4 de la tête de lissage tel que représenté sur la figure 1B.

En fonctionnement, l'appareil de lissage de cheveux 1 selon l'invention s'utilise comme suit. L'utilisateur commande par l'interrupteur 11 la mise en chauffe de l'élément chauffant 9 logé dans l'élément 10 portant les lames fixes 6, provoquant ainsi le chauffage de ces lames 6 ainsi que des lames mobiles 7 qui sont au repos plaquées contre les lames 6. Une fois la température de chauffe atteinte (ce qui peut être signifié par l'arrêt d'une diode sur le manche 3 par exemple) l'utilisateur appuie sur l'extrémité 152 de la gâchette 15 pour écarter les lames 6, 7 et passe alors la tête de lissage 2 dans ses cheveux pour faire pénétrer des mèches à lisser entre les lames 6, 7 chauffées. Il suffit ensuite de relâcher la gâchette 15 pour refermer les lames mobiles 7 contre les lames fixes 6 puis de tirer sur le manche 3 de l'appareil 1 pour déplacer la tête de lissage 2 comme avec un peigne normal jusqu'au bout des mèches traitées pour les lisser.

L'action sur la gâchette actionne simultanément les deux baladeurs latéraux, libérant les deux jambes de chaque lame mobile 7 apte à se déplacer ainsi le long de la résistance 9.

Chaque lame mobile 7 étant indépendante et séparée des autres lames mobiles 7 par un ressort de compression 13, l'effort de serrage des mèches de cheveux entre chaque paire de lames 6, 7 est adapté automatiquement au niveau de chaque paire de lames 6, 7 en fonction de l'épaisseur de chacune des mèches de part la faculté de mouvement indépendant des lames mobiles 7. Ceci permet à l'ensemble de lames de lissage 6, 7 d'appliquer une force équilibrée et donc un traitement uniforme sur chacune des mèches, ceci n'étant pas influencé par l'épaisseur ou la longueur de la mèche, toutes les mèches étant ainsi correctement traitées lors d'une seule application de l'appareil à travers une zone de la chevelure.

Le reste de la masse de cheveux est ensuite traité de la même manière, en partant de la base du cuir chevelu et jusqu'à la pointe des cheveux, ce qui permet de traiter uniformément même des cheveux très courts, ceux-ci étant saisis dès la fermeture des lames de serrage.

D'autres variantes et modes de réalisation de l'invention peuvent être envisagés sans sortir du cadre de ces revendications.

En particulier, bien que l'exemple particulier d'appareil de lissage 1 représenté sur les figures et décrit précédemment soit du type brosse lissante simple, il est également possible de prévoir au sein d'un même appareil des moyens de soufflage d'air chaud pour procurer une brosse soufflante lissante combinant ainsi les fonctions de lissage et de séchage des cheveux avec des moyens de chauffage indépendant pour les lames de lissage et pour l'air soufflé, et les deux fonctions pouvant être utiliser indépendamment ou en combinaison.

L'invention n'est pas limitée aux exemples décrits et représentés car diverses modifications peuvent y être apportées sans sortir de son cadre.

## Revendications

1. Dispositif (2) de mise en forme des cheveux destiné à permettre une action de lissage des cheveux, comportant une rangée (5) de paires de lames de lissage (6,7) agencées en vis-à-vis, au moins l'une des lames (7) de chaque paire étant montée mobile par rapport à une lame adjacente fixe (6) de manière à permettre le pincement d'une mèche de cheveux entre deux surfaces de traitement des lames (6, 7) en vis-à-vis d'une même paire, le dispositif comportant des moyens de chauffage comportant au moins un élément chauffant (9) et **caractérisé en ce que** l'élément chauffant (9) est disposé au contact thermique d'au moins un élément (10) en matériau thermiquement conducteur solidaire d'une partie au moins des paires de lames de lissage (6, 7).

2. Dispositif (2) selon la revendication 1, **caractérisé en ce que** l'élément chauffant (9) est une résistance électrique, notamment une résistance CTP.

3. Dispositif (2) selon la revendication 1, **caractérisé en ce que** l'élément chauffant (9) est une résistance céramique.

4. Dispositif (2) selon la revendication 1, **caractérisé en ce que** l'élément chauffant est constitué d'un film souple résistant électriquement.

5. Dispositif (2) selon l'une des revendications 1 à 4, **caractérisé en ce que** l'élément chauffant (9) présente au moins une première surface de contact plaquée contre une surface de forme complémentaire de l'élément (10) de matériau thermiquement conducteur, la première surface de contact étant préférentiellement la plus grande surface de l'élément chauffant (9).

6. Dispositif (2) selon la revendication 5, **caractérisé en ce que** l'élément chauffant (9) comporte au moins deux surfaces de contact formant deux faces opposées placées au contact thermique de l'élément (10) de matériau thermiquement conducteur, lesdites faces opposées formant les deux surfaces les plus grandes de l'élément chauffant (9).

7. Dispositif selon l'une des revendications 1 à 6, **caractérisé en ce que** l'élément thermiquement conducteur (10) est constitué d'une pièce métallique extrudée ou moulée et/ou usinée, notamment une pièce d'aluminium.

8. Dispositif (2) selon l'une des revendications 1 à 7, **caractérisé en ce que** l'élément chauffant (9) est inséré dans l'élément (10) de matériau thermiquement conducteur.

9. Dispositif (2) selon l'une des revendications 1 à 8, **caractérisé en ce que** l'élément chauffant (9) s'étend longitudinalement dans l'élément (10) de matériau thermiquement conducteur.

10. Dispositif (2) selon l'une des revendications 6 à 9, **caractérisé en ce que** le l'élément (10) recevant l'élément chauffant (9) comporte deux bras venant dans le prolongement de chaque lame fixe (6) entre lesquels est interposé l'élément chauffant (9).

11. Dispositif (2) de mise en forme des cheveux selon l'une des revendications 1 à 10, **caractérisé en ce que** la lame fixe (6) au moins de chaque paire de lames de lissage est réalisée en un matériau thermiquement conducteur.

12. Dispositif (2) de mise en forme des cheveux selon l'une des revendications 1 à 10, **caractérisé en ce que** chaque paire de lames de lissage (6, 7) comporte une lame fixe (6) solidaire de l'élément thermiquement conducteur (10) au contact de l'élément chauffant (9) et une lame mobile (7) en vis-à-vis de la lame fixe sous l'action d'un dispositif de commande (8).

13. Dispositif de mise en forme de cheveux selon la revendication 12, **caractérisé en ce que** les lames fixes (6) de chaque paire de lames et l'élément thermiquement conducteur (10) sont formés d'une seule pièce de matériau thermiquement conducteur.

14. Dispositif (2) de mise en forme des cheveux selon l'une des revendications 1 à 13, **caractérisé en ce qu'**il comporte un dispositif de commande (8) des lames mobiles comportant au moins un baladeur (12) sur lequel sont montées coulissantes les lames mobiles (7), séparées chacune par un ressort de compression (13) et une entretoise (14) solidaire du baladeur sur laquelle chaque lame mobile (7) repose en butée, le baladeur (12) coopérant en une première extrémité (121) avec une gâchette (15) d'actionnement et étant encastré à une seconde extrémité (122) sur l'élément (10) recevant l'élément chauffant.

15. Dispositif (2) de mise en forme des cheveux selon les revendications 9 et 14, **caractérisé en ce que** le dispositif de commande (8) comprend une paire de baladeurs (12), chaque baladeur étant agencé respectivement dans la série de bras prolongeant chaque lame fixe (6) d'un même coté.

16. Dispositif (2) de mise en forme des cheveux selon l'une des revendications 1 à 15, **caractérisé en ce que** les moyens de chauffage comportent des moyens d'alimentation électrique de l'élément chauffant (9), et un moyen d'actionnement (11) de ces moyens d'alimentation.

17. Dispositif (2) de mise en forme des cheveux selon l'une des revendications 1 à 16, **caractérisé en ce que** les moyens de chauffage comportent des moyens de réglage de la température de l'élément chauffant.

18. Appareil (1) de traitement des cheveux, **caractérisé en ce qu'**il comporte un dispositif (2) de mise en forme des cheveux selon l'une des revendications 1 à 17.

19. Appareil de traitement des cheveux selon la revendication 18, **caractérisé en ce que** le dispositif (2) de mise en forme des cheveux est agencé dans un carter (4) formant une tête de lissage et qui est solidaire d'un manche (3) pour constituer une brosse lissante.

20. Appareil de traitement des cheveux selon la revendication 19, **caractérisé en ce qu'**il comporte un peigne (18) de protection des lames de lissage dont les dents sont de forme complémentaire de celle des lames et qui est solidaire du carter de la tête de lissage.

21. Appareil de traitement des cheveux selon l'une des revendications 18 à 20, **caractérisé en ce que** la gâchette (15) d'actionnement du dispositif (2) est montée pivotante à une première extrémité (151) sur l'élément (10) recevant l'élément chauffant (9) et coopère avec un ressort de rappel (16) logé dans le carter (4), la gâchette faisant saillie en une seconde extrémité (152) au travers du manche (3).

22. Appareil de traitement des cheveux selon l'une des revendications 19 à 21, **caractérisé en ce qu'**il comporte un ventilateur pour aspirer et souffler de l'air par la tête de lissage et des éléments chauffants pour chauffer l'air aspiré et soufflé par le ventilateur et ainsi procurer à l'appareil une fonction sèche-cheveux.

23. Appareil de traitement des cheveux selon l'une des revendications 18 à 22, **caractérisé en ce qu'**il comporte des moyens de commande (11) de l'élément chauffant (9) des lames de lissage (6, 7) et/ou du ventilateur et des éléments chauffants d'air pour la fonction sèche-cheveux de l'appareil.

## Claims

1. A device (2) for shaping hair for the purpose of performing a smoothing action on the hair, the device comprising a row (5) of facing pairs of smoothing blades (6, 7), at least one of the blades (7) in each pair being mounted to be movable relative to an adjacent blade (6) that is stationary so as to enable a lock of hair to be clamped between two facing treatment surfaces of the blades (6, 7) of the same pair, the device including heater means including at least one heater element (9) and being **characterized in that** the heater element (9) is arranged in thermal contact with at least one element (10) of thermally conductive maternal secured to at least some of the pairs of smoothing blades (6, 7).

2. A device (2) according to claim 1, **characterized in that** the heater element (9) is an electrical resistance, in particular a CTP resistor.

3. A devise (2) according to claim 1, **characterized in that** the heater element (9) is a ceramic resistor.

4. A device (2) according to claim 1, **characterized in that** the heater element is constituted by an electrically resistive flexible film.

5. A device (2) according to any one of claims 1 to 4, **characterized in that** the heater element (9) presents at least a first contact surface pressed against a surface of complementary shape of the element (10) of thermally conductive material, the first contact surface being preferably the largest surface of the heater element (9).

6. A device (2) according to claim 5, **characterized in that** the heater element (9) includes at least two contact surfaces forming two opposite faces placed in thermal contact with the element (10) of thermally conductive material, said opposite faces forming the two largest surfaces of the heater element (9).

7. A device according to any one of claims 1 to 6, **characterized in that** the thermally conductive element (10) is constituted by a piece of metal that is extruded, or molded, and/or machined, in particular a piece of aluminum.

8. A device (2) according to any one of claims 1 to 7, **characterized in that** the heater element (9) is inserted in the element (10) of thermally conductive material.

9. A device (2) according to any one of claims 1 to 8, **characterized in that** the heater element (9) extends longitudinally in the element (10) of thermally conductive material.

10. A device (2) according to any one of claims 6 to 9, **characterized in that** the element (10) receiving the heater element (9) has two arms extending each of the stationary blades (6), with the heater element (9) being interposed between them.

11. A device (2) for shaping hair according to any one of claims 1 to 10, **characterized in that** at least the stationary blade (6) of each pair of smoothing blades is made of a thermally conductive material.

12. A device (2) for shaping hair according to any one of claims 1 to 10, **characterized in that** each pair of smoothing blades (6, 7) comprises a stationary blade (6) secured to the thermally conductive element (10) in contact with the heater element (9), and a movable blade (7) facing the stationary blade under the action of a control device (8).

13. A device for shaping hair according to claim 12, **characterized in that** the stationary blade (6) in each pair of blades and the thermally conductive element (10) are made of a single piece of thermally conductive material.

14. A device (2) for shaping hair according to any one of claims 1 to 13, **characterized in that** it includes a control device (8) for controlling the movable blades and comprising at least one sliding sleeve (12) having the movable blades (7) slidably mounted thereon, the blades being separated from one another by compression springs (13) and spacers (14) secured to the sliding sleeve and against which each movable blade (7) rests in abutment, the sliding sleeve (12) co-operating at a first end (121) with an actuator trigger (15) and being engaged at a second end (122) in the element (10) receiving the heater element.

15. A device (2) for shaping hair according to claims 9 and 14, **characterised in that** the control device (8) comprises a pair of sliding sleeves (12), each sliding sleeve being arranged respectively in the series of arms extending each stationary blade (6) on a given slide.

16. A device (2) for shaping hair according to any one of claims 1 to 15, **characterized in that** the heater means comprise an electrical power supply means for the heater element (9) and actuator means (11) for actuating the powder supply means .

17. A device (2) for shaping hair according to any one of claims 1 to 16, **characterized in that** the heater means include means for adjusting the temperature of the heater element.

18. A hair treatment appliance (1) **characterized in that** it includes a device (2) for shaping hair according to any one of claims 1 to 17.

19. A hair treatment appliance according to claim 18, **characterized in that** the device (2) for shaping hair is arranged in a casing (4) forming a smoothing head and secured to a handle (3) for constituting a smoothing brush.

20. A hair treatment appliance according to claim 19, **characterized in that** it includes a comb (18) for protecting the smoothing blades, the comb having teeth of a shape complimentary to the shape of the blades and being secured to the casing of the smoothing head.

21. A hair treatment appliance according to any one of claims 18 to 20, **characterized in that** the actuator trigger (15) of the device (2) is pivotally mounted at a first end (151) on the element (10) receiving the heater element (9), and co-operates with a return spring (16) received in the casing (4), the trigger projecting from a second end (152) through the handle (3).

22. A hair treatment appliance according to any one of claims 19 to 21, **characterized in that** it includes a fan for sucking in air and blowing it out through the smoothing head, and heater elements for heating the air that is sucked in and blow out by the fan, thereby providing the appliance with a hairdryer function.

23. A head treatment appliance according to any one of claims 18 to 22, **characterized in that** it includes control means (11) for controlling the heater element (9) of the smoothing blades (6, 7), and/or the fan, and the air heater elements for the hairdryer function of the appliance.

## Patentansprüche

1. Vorrichtung (2) zum Informbringen der Haare, die dazu bestimmt ist, einen Vorgang zur Glättung der Haare zu ermöglichen, umfassend eine Reihe (5) von Paaren von einander gegenüber angeordneten Glättlamellen (6, 7), wobei wenigstens eine der Lamellen (7) eines jeden Paares gegenüber einer benachbarten festen Lamelle (6) beweglich angebracht ist, um das Einklemmen einer Haarsträhne zwischen zwei Bearbeitungsflächen der gegenüberliegenden Lamellen (6, 7) eines gleichen Paares zu ermöglichen, wobei die Vorrichtung Heizmittel umfaßt, die wenigstens ein Heizelement (9) umfassen, und **dadurch gekennzeichnet, daß** das Heizelement (9) mit wenigstens einem Element (10) aus wärmeleitendem Material, das mit wenigstens einem Teil der Paare von Glättlamellen (6, 7) fest verbunden ist, in Wärmekontakt angeordnet ist.

2. Vorrichtung (2) nach Anspruch 1, **dadurch gekennzeichnet, daß** das Heizelement (9) ein elektrischer Widerstand, insbesondere ein PTC-Widerstand ist.

3. Vorrichtung (2) nach Anspruch 1, **dadurch gekennzeichnet, daß** das Heizelement (9) ein Keramikwiderstand ist.

4. Vorrichtung (2) nach Anspruch 1, **dadurch gekennzeichnet, daß** das Heizelement von einem elektrisch widerstandsfähigen flexiblen Film gebildet ist.

5. Vorrichtung (2) nach einem der Ansprüche 1 bis 4, **dadurch gekennzeichnet, daß** das Heizelement (9) wenigstens eine erste Kontaktfläche aufweist, die gegen eine Fläche ergänzender Form des Elements (10) aus wärmeleitendem Material gedrückt wird, wobei die erste Kontaktfläche vorzugsweise die größte Fläche des Heizelements (9) ist.

6. Vorrichtung (2) nach Anspruch 5, **dadurch gekennzeichnet, daß** das Heizelement (9) wenigstens zwei Kontaktflächen umfaßt, die zwei gegenüberliegende Seiten bilden, welche mit dem Element (10) aus wärmeleitendem Material in Wärmekontakt gebracht sind, wobei die gegenüberliegenden Seiten die beiden größten Flächen des Heizelements (9) bilden.

7. Vorrichtung nach einem der Ansprüche 1 bis 6, **dadurch gekennzeichnet, daß** das wärmeleitende Element (10) von einem stranggepreßten oder gegossenen und/oder bearbeiteten Metallteil, insbesondere einem Aluminiumteil gebildet ist.

8. Vorrichtung (2) nach einem der Ansprüche 1 bis 7, **dadurch gekennzeichnet, daß** das Heizelement (9) in das Element (10) aus wärmeleitendem Material eingeführt ist.

9. Vorrichtung (2) nach einem der Ansprüche 1 bis 8, **dadurch gekennzeichnet, daß** das Heizelement (9) sich in dem Element (10) aus wärmeleitendem Material in Längsrichtung erstreckt.

10. Vorrichtung (2) nach einem der Ansprüche 6 bis 9, **dadurch gekennzeichnet, daß** das Element (10), welches das Heizelement (9) aufnimmt, zwei in der Verlängerung einer jeden festen Lamelle (6) liegende Arme umfaßt, zwischen denen das Heizelement (9) eingefügt ist.

11. Vorrichtung (2) zum Informbringen der Haare, nach einem der Ansprüche 1 bis 10, **dadurch gekennzeichnet, daß** wenigstens die feste Lamelle (6) eines jeden Glättlamellenpaares aus einem wärmeleitendem Material hergestellt ist.

12. Vorrichtung (2) zum Informbringen der Haare, nach einem der Ansprüche 1 bis 10, **dadurch gekennzeichnet, daß** jedes Paar von Glättlamellen (6, 7) eine feste Lamelle (6), die mit dem mit dem Heizelement (9) in Kontakt befindlichen wärmeleitenden Element (10) fest verbunden ist, sowie eine unter der Wirkung einer Betätigungsvorrichtung (8) gegenüber der festen Lamelle bewegliche Lamelle (7) umfaßt.

13. Vorrichtung zum Informbringen der Haare, nach Anspruch 12, **dadurch gekennzeichnet, daß** die festen Lamellen (6) eines jeden Lamellenpaares und das wärmeleitende Element (10) einstückig aus wärmeleitendem Material ausgebildet sind.

14. Vorrichtung (2) zum Informbringen der Haare, nach einem der Ansprüche 1 bis 13, **dadurch gekennzeichnet, daß** sie eine Vorrichtung zur Betätigung (8) der beweglichen Lamellen umfaßt, die wenigstens ein Schiebeglied (12) aufweist, auf dem die beweglichen Lamellen (7), jeweils getrennt durch eine Druckfeder (13) und einen mit dem Schiebeglied fest verbundenen Steg (14), auf dem jede bewegliche Lamelle (7) aufsitzt, verschieblich angebracht sind, wobei das Schiebeglied (12) an einem ersten Ende (121) mit einem Betätigungsdrücker (15) zusammenwirkt und an einem zweiten Ende (122) an dem das Heizelement aufnehmenden Element (10) eingesteckt ist.

15. Vorrichtung (2) zum Informbringen der Haare, nach den Ansprüchen 9 und 14, **dadurch gekennzeichnet, daß** die Betätigungsvorrichtung (8) ein Paar von Schiebgliedern (12) umfaßt, wobei jedes Schiebeglied jeweils in der Reihe von jede feste Lamelle (6) verlängernden Armen einer gleicher Seite angeordnet ist.

16. Vorrichtung (2) zum Informbringen der Haare, nach einem der Ansprüche 1 bis 15, **dadurch gekennzeichnet, daß** die Heizmittel Mittel zur Stromversorgung des Heizelements (9) sowie ein Mittel zum Betätigen (11) dieser Versorgungsmittel umfassen.

17. Vorrichtung (2) zum Informbringen der Haare, nach einem der Ansprüche 1 bis 16, **dadurch gekennzeichnet, daß** die Heizmittel Mittel zum Einstellen der Temperatur des Heizelements umfassen.

18. Gerät (1) zum Bearbeiten der Haare, **dadurch gekennzeichnet, daß** es eine Vorrichtung (2) zum Informbringen der Haare, nach einem der Ansprüche 1 bis 17 umfaßt.

19. Gerät zum Bearbeiten der Haare, nach Anspruch 18, **dadurch gekennzeichnet, daß** die Vorrichtung (2) zum Informbringen der Haare in einem Gehäuse (4) angeordnet ist, das einen Glättkopf bildet und das mit einem Griff (3) fest verbunden ist, um eine Glättbürste zu bilden.

20. Gerät zum Bearbeiten der Haare, nach Anspruch 19, **dadurch gekennzeichnet, daß** es einen Kamm (18) zum Schutz der Glättlamellen umfaßt, dessen Zinken eine zu derjenigen der Lamellen ergänzende Form aufweisen und der mit dem Gehäuse des Glättkopfes fest verbunden ist.

21. Gerät zum Bearbeiten der Haare, nach einem der Ansprüche 18 bis 20, **dadurch gekennzeichnet, daß** der Drücker (15) zum Betätigen der Vorrichtung (2) an einem ersten Ende (151) an dem das Heizelement (9) aufnehmenden Element (10) schwenkbar angebracht ist und mit einer in dem Gehäuse (4) aufgenommenen Rückstellfeder (16) zusammenwirkt, wobei der Drücker an einem zweiten Ende (152) durch den Griff (3) vorspringt.

22. Gerät zum Bearbeiten der Haare, nach einem der Ansprüche 19 bis 21, **dadurch gekennzeichnet, daß** es ein Gebläse zum Ansaugen und Ausblasen von Luft über den Glättkopf sowie Heizmittel, um die durch das Gebläse angesaugte und ausgeblasene Luft zu erhitzen und somit dem Gerät eine Haartrocknerfunktion zu verleihen, umfaßt.

23. Gerät zum Bearbeiten der Haare, nach einem der Ansprüche 18 bis 22, **dadurch gekennzeichnet, daß** es Mittel zum Betätigen (11) des Heizelements (9) der Glättlamellen (6, 7) und/oder des Gebläses und der Luftheizelemente für die Haartrocknerfunktion des Gerätes umfaßt.
